# EUROPÄISCHE PATENTSCHRIFT

(11) **EP 0 170 615 B1**
(45) Veröffentlichungstag und Bekanntmachung des Hinweises auf die Patenterteilung: **30.03.1988**
(21) Anmeldenummer: 85810258.5
(22) Anmeldetag: 04.06.1985
(51) Int. Cl.: D05B 3/24, G01D 5/36

(54) **Knopflochnäheinrichtung**
Button hole sewing device
Accessoire pour l'exécution de boutonnières

(30) Priorität: 27.06.1984 CH 3105/84
(43) Veröffentlichungstag der Anmeldung: 05.02.1986
(73) Patentinhaber: FRITZ GEGAUF AG BERNINA-NÄHMASCHINENFABRIK, CH-8266 Steckborn (CH)
(72) Erfinder: Hangarter, Otto, D-7763 Oehningen-Wangen (DE); Lerch, Hansulrich, CH-8266 Steckborn (CH); Stillhard, Otmar, CH-8266 Steckborn (CH)
(74) Vertreter: Steiner, Martin

(56) Entgegenhaltungen:
- DE-A- 2 720 919
- DE-A- 2 917 950
- DE-A- 3 027 320
- DE-A- 3 224 314
- US-A- 3 954 071
- US-A- 4 216 732
- US-A- 4 242 976
- US-A- 4 409 913

## Beschreibung

Die vorliegende Erfindung betrifft eine Knopflochnäheinrichtung mit einem auf das Nähgut aufsetzbaren und durch dasselbe mitnehmbaren Organ und mit Steuermitteln zur Steuerung des Nähvorgangs anhand der Bewegung des Organs. In diesem Sinne sind insbesondere Stoffdrückerfüsse bekannt, welche schlittenähnliche Sohlenteile aufweisen, die beim Nähen des Knopfloches mit dem Nähgut mitlaufen und mit Markierungen versehen sind, um Beginn und Ende des Knopflochnähvorgangs anzuzeigen. Dabei ist es auch bekannt die Anfangs- und Endstellung, bzw. die die Knopflochlänge bestimmende Zwischenstellung oder Umkehrstellung des beweglichen Sohlenteils durch optische Mittel abzufühlen, die entsprechenden Signale einer elektronischen Schaltung zuzuführen und durch diese die entsprechenden Steuervorgänge auszulösen (US-PS 4 216 732, US-PS 4 242 976).

Anstelle von Schlitten, die vom Nähgut mitgenommen werden, sind auch auf das Nähgut aufsetzbare Messräder bekannt, welche ebenfalls durch optische Mittel abfühlbare Positionsgeber, beispielsweise Reflektoren aufweisen, um die Anfangs- und Endstellung zu bezeichnen (US-PS 3 596 618, US-PS 4 019 449). Es ist hierbei schwierig, Anfang und Ende des Nähvorganges eindeutig dem Anfang und Ende der optisch erfassten Positionen zuzuordnen.

Ziel der vorliegenden Erfindung ist es, eine Knopflochnäheinrichtung zu schaffen, die den Nähvorgang zuverlässig und genau zu steuern gestattet. Das wird einmal gemäss kennzeichnendem Teil des Anspruchs 1 erreicht. Da der Weg durch Teilschritte und nicht durch bestimmte Anfangs- und Endstellungen erfasst wird, braucht man sich um die Übereinstimmung der optisch erfassten Anfangs- und Endstellungen und der tatsächlichen Anfangs- und Endstellungen des Nähvorganges nicht zu kümmern.

All die erwähnten bekannten Einrichtungen zum optischen Erfassen der Anfangs- und Endlagen der den Knopflochnähvorgang abfühlenden Organe, seien es Schlitten oder Räder, weisen weitere Mängel auf. Der eine besteht in der raschen Verschmutzung der die verschiedenen Stellungen signalisierenden Reflektoren, welche in unmittelbarer Nähe des Nähgutes angeordnet sind oder sich nahe daran vorbeibewegen.'Beim Nähen entsteht relativ viel Staub, welcher sich auf den Reflektoren absetzt und die Lichtreflektion behindert. Die Sensoren sind relativ weit von den Reflektoren entfernt, so dass eine genaue Ermittlung der Endstellungen recht schwierig ist, auch wenn keine Störungen durch Verschmutzung vorliegen. Es können dabei auch leicht Fehlschaltungen durch Streulicht, Fremdlicht, Kippen der die Reflektoren tragenden Teile beim Übernähen von Unebenheiten im Nähgut und weitere Einflüsse auftreten.

Es kann daher vorzugsweise ein besonderer Weggeber zum Erfassen von Teilschritten des Organs bzw. des Nähgutes vorgesehen sein, der von der eigentlichen Nähstelle entfernt und geschützt angeordnet ist. Die Zählung wird damit sicherer, und es kann ein höheres Auflösungsvermögen erzielt werden, besonders wenn die Bewegung des Organs bzw. Nähgutes übersetzt an den Weggeber übertragen wird. Da der Weggeber von den am Nähgut aufliegenden Organen, die ausser den Bewegungen in Nährichtung auch Querbewegungen oder Kippbewegungen ausführen können, unabhängig angeordnet sein kann, können von Unebenheiten des Nähgutes abhängige Einflüsse ausgeschaltet werden.

Die Erfassung von Schritten der Bewegung des Nähgutes bzw. des darauf aufliegenden Organs ist speziell geeignet für eine erfindungsgemässe digitale Erfassung und zum Speichern von Daten eines Musternähvorgangs und zur automatischen Steuerung weiterer Nähvorgänge anhand abgerufener, gespeicherter Daten. Man kann also einen ersten Nähvorgang beispielsweise nicht am eigentlichen Nähgut, sondern an einem Musterstück durchführen und mindestens die Zahlen von Teilschritten für jede Raupe des Knopflochnähvorgangs speichern. Erweist sich dann das umnähte und aufgeschnittene Knopfloch als für die vorgesehenen Knöpfe richtig, können die Daten definitiv gespeichert und sodann zum automatischen Steuern der eigentlichen Nähvorgänge am Nähgut abgerufen werden. Damit können fehlerhafte Knopflöcher am eigentlichen Nähgut vermieden werden. Entsprechend könnten geeignete Schrittzahlen auch mittels eines Gebers zur Erfassung des Durchmessers und der Dicke eines Knopfes eingegeben und gespeichert werden, worauf Nähvorgänge anhand dieser gespeicherten Schrittzahlen gesteuert werden könnten. Es ist dabei natürlich möglich, anhand der gespeicherten Schrittzahlen vorderhand ein Muster zu nähen und anhand dieses Musters die gespeicherten Zahlen noch etwas nach oben oder unten zu korrigieren.

Es ist zwar bekannt, von oben und unten je gegen eine obere bzw. eine untere zu vernähende Stofflage anliegende Messräder vorzusehen, die mit Wandlern derart zusammenarbeiten, dass der Drehung der Räder entsprechende Impulszahlen entstehen, welche Impulszahlen ausgewertet werden, um den Vorschub der Stofflagen aufeinander abzustimmen (US-A-3 954 071). Damit ist jedoch für das Knopflochnähen keine Lösung gezeigt oder angeregt.

Die Erfindung wird nun anhand zweier in der Zeichnung dargestellter Ausführungsbeispiele näher erläutert.
Fig. 1 und 2 zeigen einen Vertikalschnitt bzw. eine Draufsicht auf das von der Nähmaschine getrennte erste Ausführungsbeispiel,
Fig. 3 zeigt eine Draufsicht auf eine rotierende Blende des Weggebers,
Fig. 4 zeigt ein Blockschema des optischen und elektronischen Teils der Einrichtung,
Fig. 5 zeigt eine Variante des Weggebers des ersten Ausführungsbeispiels,
Fig. 6 zeigt das zweite Ausführungsbeispiel teils im Schnitt, teils in Draufsicht,
Fig. 7 bis 9 zeigen je einen Teil-Vertikalschnitt nach Linien VII-VII, VIII-VIII bzw. IX-IX in Fig. 6,
Fig. 10 und 11 zeigen je eine Draufsicht auf ein Element des Weggebers und
Fig. 12 zeigt schematisch eine Ausführungsvariante.

Fig. 1 zeigt die Nähfussstange 1 einer Nähmaschine, die an deren Gestell im Gehäuseteil 2 befestigt ist. Am Kupplungsteil 3 der Nähfussstange 1 ist der zum Knopflochnähen bestimmte Nähfuss 4 lösbar befestigt und zwar mit Hilfe eines Exzenterhebels 5, der unter einen Befestigungsnocken 4a des Nähfussschaftes 4b greift. Das untere Ende des Nähfussschaftes 4b ist mittels eines Stiftes 6 schwenkbar mit einer Nähfussohle 7 verbunden. Diese Sohle 7 weist ein Langloch 8 auf, das für den Durchtritt der Nähnadel bestimmt ist. Die bisher beschriebenen Teile entsprechen im wesentlichen den üblichen dem Knopflochnähen dienenden Teile einer Nähmaschine.

Die Sohle 7 greift mit seitlichen Leisten längsverschiebbar in Nuten 9 eines rahmenartigen Schlittens 10, der unten eine langgestreckte rechteckige Öffnung 11 aufweist, deren Breite genügt, um die Nadel in all ihren Stellungen zum Nähen der Raupen und Riegel des Knopfloches durchtreten zu lassen. Die Länge der Öffnung 11 ist genügend bemessen, um eine Verschiebung des Schlittens 10 gegenüber der Nadel und der Nähfussohle 7 um einen genügenden Weg zu gestatten, um auch die grössten vorkommenden Knopflöcher umnähen zu können. Im Bereiche jedes gezahnten Steges 12 des Trasporteurs befindet sich an der Unterseite des Schlittens 10 ein leicht vorstehender Gummibelag 13 der auf dem Nähgut 14 aufliegt und eine gute Haftung zwischen dem Schlitten und dem Nähgut 14 gewährleistet. Am Schlitten 10 ist ein Federgehäuse 101 befestigt, in welchem das eine Ende einer Feder 102 verankert ist, deren anderes, als Haken ausgebildetes Ende in eine Kerbe 103 an der Sohle 7 greift. Durch ihre stets wirkende, auf das Federgehäuse 101 hin gerichtete Kraft trachtet die Feder 102 den Schlitten 10 in einer Ruhestellung an einem nicht dargestellten Anschlag der Sohle 7 zu halten (Fig. 2).

In einem seitlichen Auge 15 des Nähfusses 4 ist eine Lagerbüchse 16 gehalten, in der eine vertikale Welle 17 drehbar gelagert ist. Diese Welle greift mit ihrem unteren Ende in eine Längsnut 18 des Schlittens 10. Dieses unteren Ende der Welle 17 ist von einigen Windungen einer Saite 19 umschlungen, welche sich in Längsrichtung durch die Nut 18 erstreckt und mit den Enden im Schlitten 10 verankert ist, wobei die eine Verankerung unter dem Druck einer Feder 20 steht, welche die Saite 19 unter angemessener Spannung hält. Bei Verschiebung des Schlittens 10 bezüglich der Sohle 7 läuft die Saite 19 mit dem Schlitten 10 und versetzt die Welle 17 in Drehung. Das obere Ende der Welle 17 liegt in einer gehäuseartigen Erweiterung 21 der Lagerbüchse 16 und trägt ein Flügelrad 22 der in Fig. 3 dargestellten Form. Es handelt sich um ein Rad mit vier Flügeln, deren radiale Kanten aus später erläuterten Gründe gezahnt sind. Unterhalb des Flügelrades 22 liegen zwei ebene, verspiegelte Flächen 23a und 23b, die als Doppelreflektor für einen Lichtstrahl 24 dienen, der aus einer geeigneten Lichtquelle 25 austritt und neben der Welle 17 hindurch in einen photoelektrischen Wandler 26 eintritt, wenn er nicht durch Flügel des Flügelrades 22 abgeblendet ist. Die Lichtquelle 25 und der Wandler 26 sind an einem Gehäuse 27 angebracht, welches seinerseits mit dem Gehäuseteil 2 der Nähmaschine oder in dessen Bereich mit dem Maschinengestell verbunden ist. Das Gehäuse, in welchem sich das Flügelrad 22 befindet, ist oben mit einer lichtdurchlässigen Abdeckung 28 versehen, welche gegenüber einer Normalebene zu den ein-und austretenden Lichtstrahlen etwas geneigt ist, um Reflexionen möglichst zu vermeiden.

Fig. 4 zeigt einen Oszillator oder Zerhacker 30, der einer Leuchtdiode 31 einen zerhackten Strom, bzw. einen Wechselstrom bei einer Frequenz von beispielsweise 10 kHz zuführt. Der Lichtstrahl 24, der aus der Lichtquelle 25 austritt, ist somit bei dieser Frequenz amplitudenmoduliert. Der Lichtstrahl gelangt, wie oben beschrieben, durch das Flügelrad 22 und über den Doppelreflektor 23 zum photoelektrischen Wandler 26, der beispielsweise als Phototransistor ausgebildet sein kann. Das Signal dieses photoelektrischen Wandlers 26 wird einem Arbeitspunktregler 32 zugeführt, von welchem es einem Filter 33 zugeführt wird, dessen Durchlassbereich bei 10 kHz liegt. In einer weiteren Stufe 34 wird das das Filter 33 passierende Signal verstärkt und gleichgerichtet. Die gleichgerichteten Impulse werden in einem Schwellwertschalter 35 geformt und gelangen von dessen Ausgang an einen elektronischen Zähler und Vergleicher 36. Dieser elektronische Zähler und Vergleicher kann im einfachsten Falle tatsächlich nur eine ermittelte Impulszahl mit einer vorgegebenen Impulszahl vergleichen und bei Koinzidenz dieser Zahlen ein Steuersignal ausgeben, welches eine Änderung der Nähoperation bewirkt. Allgemein wird man aber eher einen Mikrocomputer verwenden, welcher in der Lage ist, nach vorgegebenen Programmen Daten mindestens eines Nähvorgangs zu speichern und dann diesen Daten entsprechend einen Nähvorgang vollständig automatisch zu steuern. Auf diese Funktion wird später näher eingetreten.

Fig. 4 zeigt auch eine Eingabeeinheit 37, welche mittels eines beweglichen Tasters 38 den Durchmesser und gegebenenfalls auch die Dicke eines Knopfes 39 zu ermitteln gestattet. Wie Fig. 4 zeigt, ist der Taster 38 mechanisch mit dem Potentiometer 40 gekuppelt, welches an einen Analog-Digital-Wandler 41 Signale liefert, die analog dem Durchmesser bzw. der Dicke des Knopfes sind. Der Analog-Digital-Wandler liefert an den Zähler bzw. Mikrocomputer 36 Zahlen, die proportional dem Durchmesser bzw. der Dicke des Knopfes 39 sind. Der Mikrocomputer setzt diese Zahlen nach einem bestimmten vorgegebenen Programm in Schrittzahlen um, die geeignet sind den Nähvorgang zum Umnähen eines für den abgetasteten Knof geeigneten Knopfloches automatisch zu steuern.

In Fig. 2 ist schematisch angedeutet wie der Nähvorgang zum Umnähen eines Knopfloches abläuft. Ausgehend von der in Fig. 2 dargestellten Position des Schlittens 10 des Nähfusses 4,7 und der Nadel N wird zuerst eine Raupe 42 in Richtung des Pfeils 42' in Fig. 2 genäht. Da sich die Nähfussohle 7 und die Nadel N nicht in Nächrichtung bewegen, wird das Nähgut 14 relativ zu diesen Teilen in umgekehrter Richtung, d.h. in Fig. 2 nach links verschoben. Das Nähgut nimmt den Schlitten 10 in dieser Richtung mit und die Nadel führt dabei einen Zick-Zack-Stich zur Bildung der Raupe 42 durch. Bei der Verschiebung des Schlittens 10 wird mittels der Saite 19 die Welle 17 und damit das Flügelrad 22 angetrieben, wobei nun der Lichtstrahl 24 wechselweise durch die Flügel des Flügelrades abgeblendet und durchgelassen wird. Die Bewegung des Schlittens wird übersetzt an die wirksamen Stellen des Flügelrades 22 übertragen, weil der Durchmesser dieses Flügelrades an den Stellen des Durchtritts des Lichtstrahls 24 wesentlich grösser ist als der Durchmesser des von der Saite 19 umschlungenen Teils der Welle 17. Es istdamitein höheres Auflösungsvermögen bzw. eine genauere Messung des Verschiebungsweges des Schlittens 10 möglich. Entsprechend der Drehung des Flügelrades 22 gelangen Lichtimpulse an den photoelektrischen Wandler 26 und von diesem elektrische Impulse an den Regler 32, das Filter 33 und den Verstärker und Gleichrichter 34 und schliesslich über den Schwellwertschalter 35 an den Zähler und Vergleicher bzw. Mikroprozessor 36. Die Zahl dieser Impulse ist ein Mass für die Verschiebung des Schlittens 10. Dank der Amplitudenmodulation des Lichtes mit relativ hoher Frequenz und die Ausfilterung anderer Lichtanteile werden die Impulse weitgehend frei von Fremdlicht-Einflüssen erfasst. Wie schon erwähnt ist das Auslösungsvermögen erheblich. Das Flügelrad 22 ist vollständig geschützt in einem Gehäuse untergebracht und die Abdeckung 28, durch welche der Lichtstrahl zweimal durchtritt, befindet sich in erheblichem Abstand über der Nähstelle und ist daher kaum der Verschmutzung ausgesetzt. Eine gelegentliche Reinigung mittels eines Tuches ist äusserst einfach. Die Zahnung der radialen Ränder der Flügel des Flügelrades 22 hatden Zweck, das jeweilige Ab- und Aufblenden des Lichtstrahls verhältnismässig langsam erfolgen zu lassen. Es kann damit vermieden werden, dass bei einem eventuellen unregelmässigen Drehen oder gar geringem Rücklauf des Flügelrades in den Transportpausen des Nähgutes zusätzliche Impulse auftreten und gezählt werden, die eigentlich nicht einer entsprechenden Fortbewegung des Nähgutes entsprechen. Hat die erste Raupe 42 die gewünschte Länge erreicht, wird die Anzahl Impulse bzw. Anzahl Bewegungsschritte des Schlittens 10 bzw. das Nähgutes in der Schaltung 36 gespeichert. Es werden dann einige Riegelstiche 43 am einen Ende erstellt. Sodann wird die andere Raupe 44 in der Richtung 44' genäht, wobei die Schrittzahl erfasst und beim Erreichen der gleichen Schrittzahl die für die Raupe 42 erforderlich war der Nähvorgang unterbrochen wird. Es werden dann auf der anderen Seite einige Riegelstiche 45 genäht, womit das Knopfloch umnäht ist. Weitere Knopflöcher für Knöpfe gleicher Dimensionen und am gleichen Nähgut können nun ohne weiteres in den richtigen Dimensionen durch jeweiliges Auszählen des Schritte pro Raupe ohne weitere Überlegung korrekt ausgeführt werden. Dabei spielt die Reihenfolge der Vorgänge keine Rolle, d.h., der Nähvorgang kann auch mit der Raupe 44 beginnen.

Wird anstelle einer einfachen Zähl- und Vergleichsschaltung 36 ein Mikrocomputer eingesetzt, können die Nähvorgänge weiter automatisiert werden. Nach vorgegebenen Schrittzahlen und weiteren Programmteilen können beide Raupen 42 und 44 und beide Riegel 43 und 45 vollautomatisch genäht werden. Dieses vollautomatische Nähen kann anhand von Daten durchgeführt werden, die mittels der Schaltung 37 eingeben worden sind.

Es sind verschiedene zusätzliche Massnahmen und Varianten möglich. So könnte ein Weggeber, z.B. mit Doppelempfänger, vorgesehen sein, der auch die Laufrichtung erfasst und Schritte in der Rücklaufrichtung bezogen auf die jeweilige Nächrichtung subtrahiert. Da ja das Nähgut schrittweise gefördert wird und zwischen den einzelnen Transportphasen etwas zurückgleiten kann, besteht die Gefahr, dass der Vorschub des Nähgutes und damit die Länge der Raupe nicht korrekt erfasst wird, was durch die soeben genannte Massnahme vermieden werden könnte. Es wäre auch möglich, zwischen den Transportphasen bzw. während des Nähvorganges, also für einen bestimmten zu erfassenden Winkelbereich der Armwelle der Nähmaschine, die Impulszählung elektronisch zu unterbrechen. Es könnte auch ein anderer Weggeber vorgesehen sein, der beispielsweise nach einem elektromagnetischen Prinzip arbeitet. Der dargestellte Weggeber, der auf dem Prinzip einer Lichtschranke beruht, hat jedoch den Vorteil, dass keinerlei mechanische Verbindung oder elektrische Verbindung zwischen den beiden Teilen des Weggebers, nämlich dem optischen Sender 25 und Empfänger 26 und dem Flügelrad 22 herzustellen ist. Es genügt, den Nähfuss korrekt einzusetzen und die Einrichtung in Betrieb zu nehmen. Anstelle des Flügelrades könnte auch eine Scheibe treten, die in Sektoren eingeteilt ist, wobei abwechslungsweise ein Sektor spiegelnd und der folgende mattschwarz ausgeführt wäre. Über dieser Scheibe ist eine zweite Scheibe mit derselben Sektoreinteilung fest montiert, die abwechselnd lichtdurchlässige und mattschwarze undurchsichtige Sektoren aufweist. Die untere Scheibe würde vom Schlitten 10 in der beschriebenen und dargestellten Weise angetrieben. Eine allgemeine, von oben kommende Beleuchtung würde nur stark reflektiert, wenn die spiegelnden Sektoren unter den lichtdurchlässigen Sektoren der oberen Scheibe liegen, während praktisch alles Licht absorbiert würde, wenn die matten Sektoren der unteren Scheibe unter den lichtdurchlässigen Sektoren der oberen Scheibe liegen. In dieser Weise könnten auch Lichtimpulse und schliesslich elektrische Impulse abgeleitet werden, welche je einem Schritt der Schlittenverschiebung entsprechen.

Es ist bisher angenommen worden, ein relativ scharf gebündelter Lichtstrahl verlaufe exzentrisch, seitlich der Welle 17. Es kann aber vorteilhaft mit einer eine beliebig grosse Fläche des Flügelrades beleuchtenden Lichtquelle gearbeitet werden. Es lässt sich zeigen, dass bei der gezeigten Anordnung, wo also der Weg des Lichtes über die beiden ebenen, einen Winkel einschliessenden Spiegelflächen 23a und 23b des Reflektors verläuft, eine Verdoppelung der Lichtimpulse erzielt wird. Das wird in Fig. 5 für die Ebene A-A dargstellt. Aus den verschiedenen Darstellungen ist ersichtlich, dass für eine Viertelumdrehung des Flügelrades zwei getrennte Lichtimpulse den Empfänger 26 erreichen, dass also bei einem vierflügligen Rad pro Umdrehung acht Impulse auftreten, was einer Verdoppelung des Auflösungsvermögen entspricht.

Diese Impulsverdoppelung entsteht durch wechselnden Lichtein- und Austritt in den bzw. aus dem Doppelreflektor bei Rotation des Flügelrades, unabhängig von der Flügelzahl des Rades. Dabei verhindern die Flügel wechselweise den Lichteintritt in den Doppelreflektor, beziehungsweise lassen das eingetretene Licht nicht mehr austreten. Im Beispiel gemäss Fig. 5 ist sofort ersichtlich, dass der Lichtstrahl unterbrochen ist, wenn sich, bezogen auf die Horizontale, die Flügel mit den offenen Zwischenräumen spiegelbildlich decken. Das durch die Zwischenräume einfallende Licht wird zwar im Reflektor gespiegelt, kann aber auf der gegenüberliegenden Seite nicht austreten. Dreht sich nun das Flügelrad um die Hälfte des von den beiden Kanten eines Flügels eingeschlossenen Winkels, erfolgt, wiederum bezogen auf die Horizontale, je eine spiegelbildliche Deckung der Flügel und der Zwischenräume. Das durch die Zwischenräume einfallende Licht wird im Reflektor gespiegelt und kann auf der gegenüberliegenden Seite ungehindert austreten, um vom Empfänger erfasst zu werden. Es ist dabei nicht erforderlich, dass phasenweise überhaupt kein Licht durchtritt bzw. der Empfänger 25 kein Signal abgibt. Es genügt dass die Intensität des durchtretenden Lichts bzw. des Ausgangssignals des Empfängers mit der entsprechenden Frequenz variiert, in welchem Falle durch elektronische Mittel das erforderliche Auflösungsvermögen und eine korrekte Impulszählung und Wegerfassung erzielt werden kann. Es ist auch nicht erforderlich, eine gerade Zahl von Flügeln wie beim Ausführungsbeispiel vorzusehen.

In den Figuren 6 bis 11, die das zweite Ausführungsbeispiel zeigen, sind entsprechende Teile gleich bezeichnet und ähnlich dargestellt wie in den Figuren 1 bis 5, und sie haben entsprechende Funktionen. Anstelle einer Saite ist am Schlitten 10 eine Zahnstange 50 angebracht, die in ein Ritzel 51 eingreift, das zusammen mit einem Zahnrad 52 im unteren, gehäuseartig erweiterten Teil 53 drehbar gelagert ist. Das Zahnrad kämmt mit einem Ritzel 54, das am unteren Ende der Welle 17 befestigt ist. Die Zahnstange treibt bei ihrer Längsbewegung über das Getriebe 51, 52, 54 die Welle 17 mit einer gewissen Bewegungsübersetzung an. Ausser diesem wesentlichen konstruktiven Unterschied gegenüber dem ersten Ausführungsbeispiel, ist der Schlitten etwas anders aufgebaut, indem in einer Schale 10a ein Kunststoffeinsatz 10b eingesetzt ist, an dem auch die Zahnstange 50 geformt ist. In den Teilen 1 Oa und 10b sind Ausnehmungen 10c vorgesehen, durch welche seitliche Führungsfahnen 7a der Sohle 7 von oben eingeführt und dann längs in die in Fig. 6 dargestellte Lage verschoben werden können. Ein nachträglich eingesetzter Anschlag 1 Od begrenzt im montierten Zustand die Bewegung des Schlittens 10 gegenüber der Sohle 7 derart, dass ein Austreten der Fahnen 7a durch die Ausnehmungen 10c ausgeschlossen wird.

Wie Fig. 8 zeigt, ist ausser dem als Schwenkachse dienenden Stift 6 ein weiterer Stift 6a vorgesehen, der mit Spiel ein Loch 4c des Nähfusses 4 durchragt und damit einen Anschlag zur Begrenzung der Schwenkbewegung der Sohle 7 um den Stift 6 bildet. Diese Begrenzung ist von besonderer Bedeutung im Zusammenhange mit dem Zahnstangenantrieb, damit das Spiel zwischen der Zahnstange 50 und dem Ritzel 51 auf ein tolerierbares Mass beschränkt sein kann.

Die Welle 17 trägt am oberen Ende einen glasklaren, kegelstumpfförmigen, optischen Reflektor 55. Die Oberseite dieses Reflektors 55 ist mit radialen, segmentförmigen, flachen Nuten 56 versehen, und die Oberseiten der dazwischenliegenden, segmentförmigen flachen Rippen sind mit einem undurchsichtigen Belag versehen. Der ein dichtes Gehäuse bildende Teil 15 ist oben mit einer durchsichtigen Platte 57 bedeckt, die zwei nebeneinanderliegende Linsen 58 bildet. An der flachen Unterseite der Platte 57 sind im Bereiche der einen Linse (links in Fig. 9 bzw. 10) ebenfalls radiale, flache, segmentförmige Nuten 59 und Rippen geformt, und die Aussenfläche der Rippen ist ebenfalls mit einem undurchsichtigen Belag versehen. Das aus dem Lichtsender 25 austretende Licht wird durch die zugeordnete Linse 58 (links in Fig. 8) parallelgerichtet, und es tritt nur segmentweise durch die Platte 57 durch. Je nach der Drehlage des Reflektors tritt durch übereinanderliegende Nuten Licht durch oder wird der Lichtdurchgang bei übereinanderliegenden Rippen unterbrochen. Bei Drehung des Reflektors gelangen daher Lichtimpulse zum Lichtempfänger 26 mit den oben beschriebenen Konsequenzen. Es sind je acht Segmente jeder Art vorhanden, so dass pro Umdrehung acht Impulse auftreten. Zusammen mit der Übersetzung des Getriebes 51, 52, 54 ergibt sich ein angemessenes Auflösungsvermögen von rund 0,5 mm Schlittenbewegung pro Impuls. Die Ausführung des Reflektors mit Nuten und Rippen erleichtert das Färben der Rippen mit dem undurchsichtigen Belag. Wie der in Fig. 9 angedeutete Strahlengang zeigt, wird das reflektierte Licht durch die Austrittslinse 58 (rechts in Fig. 9) auf den Empfänger 26 konzentriert, was eine wesentlich bessere Lichtausbeute und dementsprechend ausgeprägte Lichtsignale bzw. Impulse ergibt.

Während beim Ausführungsbeispiel nach Fig. 1 bis 5 ein nicht dargestellter, starrer Anschlag die Ruhestellung des Schlittens unter dem Zug der Feder 102 bestimmt, ist beim Ausführungsbeispiel nach Fig. 6 bis 11 ein durch eine Feder 60 belasteter Anschlagbolzen 61 vorgesehen, gegen den eine Anschlagfläche 62 am Nähfuss 4 anliegt (Fig. 8). Die den Anschlagbolzen 61 belastende Feder 60 ist stärker als die Feder 102, die gemäss Fig. 8 in einem Federgehäuse 101 sitzt, das einteilg mit dem Einsatz 10b ausgeführt sein kann. Die Anschlagposition ist damit eindeutig, aber nicht starr bestimmt, was nötigenfalls bei der oben beschriebenen Rückwärtsbewegung des Schlittens beim Nähen der zweiten Hälfte des Knopfloches ein geringes Überlaufen des Schlittens über die Anschlagposition hinaus erlaubt, falls die beim Nähen der ersten Hälfte des Knopfloches gespeicherte Impulszahl infolge Schlupf, Toleranz oder dergleichen noch nicht erreicht ist.

Merkmale der beiden Ausführungsbeispiele können beliebig vertauscht werden. So kann z.B. eine Abdeckplatte 57 mit Linsen 58 vorteilhaft mit irgendeinem anderen als dem in Fig. 8 dargestellten Lichtzerhacker verwendet werden.

Die Fig. 12 zeigt eine Ausführungsvariante, in welcher die mechanischen Teile denjenigen der Ausführung nach Fig. 7 und 8 entsprechen und auch entsprechend bezeichnet sind. An der Oberseite des einen Längsbalkens des Schlittens 10 ist eine Strichskala 63 genügend feiner Teilung von beispielsweise etwa 0,4 mm angebracht. Diese Skala wird durch einen scharfen Lichtstrahl 64 abgetastet, der durch eine Optik in der Lichtquelle 25 erzeugt wird, und beim Eintritt in den Lichtempfänger 26 grössere oder geringere Intensität aufweist, je nachdem erauf eine spiegelnde oder eine dunkle Stelle der Skala 63 auftrifft. Wie in Fig. 12 angedeutet, soll die Abtaststelle etwa in der Vertikalebene durch die Achse 6 liegen, an welcher Stelle der Schlitten 10 durch den Nähfuss 4 auf bestimmten Niveau niedergehalten wird, sich leichte Schwenkbewegungen des Schlittens infolge Unebenheiten oder Dickenunterschieden des Nähgutes also nicht auswirken und die Messung des Schlittenweges nicht verfälschen. Unmittelbar vor und hinter der Abtaststelle könnten an der Nähfussohle befestigte Reiniger, z.B. Bürstchen, auf die Strichskala aufliegen, um die eingangs erwähnte, nachteilige Verschmutzung zu vermeiden. Es könnte auch im Lichtempfänger 26 eine Abbildungsoptik vorgesehen sein, welche die Strichskala auf einen Sensor abbildet und über welchen Licht und Schatten der Schlittenbewegung entsprechend wandern.

## Patentansprüche

1. Knopflochnäheinrichtung mit einem auf das Nähgut aufsetzbaren und durch dasselbe mitnehmbaren Organ und mit Steuermitten zur Steuerung des Nähvorgangs anhand der Bewegung des Organs, dadurch gekennzeichnet, dass ein Weggeber (22-27) vorgesehen ist, der Teilschritte des Organs (10) erfasst, und dass die Steuermittel (36) zum Auszählen vorgegebener Zahlen von Teilschritten und zum Umsteuern des Nähvorgangs beim Erreichen der vorgegebenen Zahlen von Teilschritten ausgelegt sind.

2. Einrichtung nach dem Anspruch 1, dadurch gekennzeichnet, dass die Bewegung des Organs (10) übersetzt an den Weggeber (22-27) übertragen wird.

3. Einrichtung nach Anspruch 1 oder 2, mit einem schlittenartigen, mit dem Nähgut (14) verschiebbaren Organ (10), dadurch gekennzeichnet, dass eine am Organ (10) in Verschiebungsrichtung verlaufende Saite (19) die Welle (17) eines Rotors (22) des Weggebers (22-27) umschlingt.

4. Einrichtung nach einem der Ansprüche 1-3, dadurch gekennzeichnet, dass der Weggeber (22-27) ein Flügelrad (22) aufweist, dessen Flügel einen Lichtstrahl (24) zwischen einer Lichtquelle (25) und einem photoelektrischen Wandler (26) wechselweise unterbrechen und freigeben.

5. Einrichtung nach Anspruch 4, dadurch gekennzeichnet, dass das Flügelrad (22) des Weggebers (22-27) am Knopfloch-Nähfussschaft (7) gelagert ist, während die Lichtquelle (25) und der photoelektrische Wandler (26) an der Nähmaschine (2) angebaut sind, wobei unter dem Flügelrad (22) ein Reflektor (23) für den Lichtstrahl angeordnet ist.

6. Einrichtung nach Anspruch 5, dadurch gekennzeichnet, dass ein Doppelreflektor (23) den eintreffenden Lichtstrahl (24) an einer gegenüberliegenden Stelle austreten lässt.

7. Einrichtung nach Anspruch 6, dadurch gekennzeichnet, dass das Flügelrad (22) über zwei einen Winkel einschliessenden ebenen Spiegelflächen (23a, 23b) des Reflektors angeordnet ist, womit eine Verdoppelung der austretenden Lichtimpulse erreicht wird.

8. Einrichtung nach einem der Ansprüche 5-7, dadurch gekennzeichnet, dass die Kanten der Flügel des Flügelrades (22) gezahnt sind.

9. Einrichtung nach einem der Ansprüche 5-8, dadurch gekennzeichnet, dass die Lichtquelle (25) amplitudenmoduliert ist und das Signal des photoelektrischen Wandlers (26) einem bei der Modulationsfrequenz durchlässigen Filter (33) zugeführt wird.

10. Einrichtung nach einem der Ansprüche 1-9, dadurch gekennzeichnet, dass der Weggeber (22-27) auch die Laufrichtung erfasst und Schritte in Rücklaufrichtung bezogen auf die jeweilige Nährichtung subtrahiert.

11. Einrichtung, nach einem der Ansprüche 1-10, dadurch gekennzeichnet, dass der Weggeber (22-27) mindestens teilweise geschützt in einem Gehäuse (21, 28), von der Nähstelle entfernt, untergebracht ist.

12. Einrichtung nach einem der Ansprüche 4-11, dadurch gekennzeichnet, dass ein Deckglas (28) eines das Flügelrad (22) umschliessenden Gehäuses (21) bezüglich einer Normalebene zur Richtung des eintretenden Lichtstrahls (24) geneigt ist.

13. Einrichtung, nach einem der Ansprüche 1-12, gekennzeichnet durch Mittel (36) zum Speichern von Daten eines Muster-Nähvorgangs und zur automatischen Steuerung weiterer Nähvorgänge anhand abgerufener gespeicherter Daten.

14. Einrichtung nach Anspruch 13, dadurch gekennzeichnet, dass Schrittzahlen mittels eines Gebers (38, 40) zur Erfassung des Durchmessers und der Dicke eines Knopfes (39) eingebbar und speicherbar sind, worauf Nähvorgänge anhand dieser gespeicherten Schrittzahlen steuerbar sind.

15. Einrichtung nach einem der Ansprüche 1-14, dadurch gekennzeichnet, dass die Zählung von Teilschritten zwischen den Transportphasen bzw. während des jeweiligen Nähvorgangs unterbrochen wird.

16. Einrichtung nach Anspruch 1 oder 2, dadurch gekennzeichnet, dass am Organ (10) eine Zahnstange (50) vorgesehen ist, die über ein Getriebe (51, 52, 54) mit dem Weggeber (25, 26, 55-58) gekuppelt ist.

17. Einrichtung nach Anspruch 1, dadurch gekennzeichnet, dass der Weggeber (25, 26, 55-58) ein rotierendes, einen Lichtstrahl oder ein Lichtbündel eines Lichtsenders (25) abwechslungsweise auf-und abblendendes Element (55) aufweist, und dass zwischen dem Element und dem Lichtsender (25) und Lichtempfänger (26) je eine Linse (58) angeordnet ist.

18. Einrichtung nach Anspruch 17, dadurch gekennzeichnet, dass die Linsen (58) in einer durchsichtigen Abdeckung (57) eines Gehäuses (15, 57) integriert sind.

19. Einrichtung nach Anspruch 17 oder 18, dadurch gekennzeichnet, dass das Element als kegelstumpfförmiger, glasklarer Reflektor (55) ausgebildet ist, der an der Lichteintritts- und -austrittsseite abwechselnd lichtdurchlässige und -undurchlässige Segmente aufweist.

20. Einrichtung nach Anspruch 1, dadurch gekennzeichnet, dass das Organ (10) unter der Wirkung einer Feder (102) steht, die es in einer Ruhelage an einem Anschlag zu halten trachtet, und dass der Anschlag (61) federnd ausgebildet ist.

21. Einrichtung nach Anspruch 1, dadurch gekennzeichnet, dass am Organ eine Skala, z.B. Strichskala, angebracht ist, die mit einem Leser, z. B. einem optischen Leser, den Weggeber bildet.

## Claims

1. A button hole sewing device with a member capable to be set on the sewing material and to be carried away by the latter, and with control means for controlling the sewing process from the movement of the member, characterized in that there is provided a position transducer (22-27) which detects partial steps of the member (10) and in that the control means (36) are arranged in such a way as to count predetermined numbers of partial steps and to change the running of the sewing process when the predetermined number of partial steps is attained.

2. A device according to claim 1, characterized in that the movement of the member (1µ) is transmitted stepped up to the position transducer (22-27).

3. A device according to claim 1 or 2, with a slide- shaped member (10) capable to be displsced with the sewing material (14), characterized in that a string (19) attached to the member (10) and extending in the direction of displacement surrounds a shaft (17) of a rotor (22) of the position transducer (22-27).

4. A device according to one of the claims 1 to 3, characterized in that the position transducer (22-27) comprises a winged wheel (22), said wings interrupting and releasing alternatively a ray of light (24) between a light source (25) and a photoelectric transducer (26).

5. A device according to claim 4, characterized in that the winged wheel (22) of the position transducer (22-27) is supported by the shaft of the button hole presserfoot (7) while the source of light (25) and the photoelectric transducer (26) are mounted to the sewing machine (2), a reflector (23) being disposed under the winged wheel (22).

6. A device according to claim 5, characterized in that a double reflector (23) receives an incoming light ray (24) and releases it at an opposite position.

7. A device according to claim 6, characterized in that the winged wheel (22) is disposed above two plane, reflecting surfaces (23a, 23b) enclosing an angle between themselves which permits to achieve a doubling of the outcoming light pulses.

8. A device according to one of the claims 5 to 7, characterized in that the edges of the wings of the winged wheel (22) are provided with an indentation.

9. A device according to one of the claims 5 to 8, characterized in that the source of light (25) is amplitude modulated and in that the signal of the photoelectric transducer (26) is delivered to a filter (33) transparent for the frequency of the modulation.

10. A device according to one of the claims 1 to 9, characterized in that the position transducer (22-27) detects as well the direction of displacement and in that it substracts steps in the backward direction of the movement with respect to the sewing direction.

11. A device according to one of the claims 1 to 10, characterized in that the position transducer (22-27) is at least partially protected in a casing (21, 28) distant from the sewing place.

12. A device according to one of the claims 4 to 11, characterized in that a cover glass (28) of a casing (21) surrounding the winged wheel (22) is inclined with respect to the plane normal to the direction of the incoming light ray (24).

13. A device according to one of the claims 1 to 12, characterized by means (36) for memorizing data relating to the sewing process of a pattern and for the automatic control of other sewing processes from recalled memorized data.

14. A device according to claim 13, characterized in that numbers of steps for gathering by means of a sensor (38, 40) of data relating to the diameter and the thickness of a button hole are capable to be entered and memorized and in that sewing processes are then capable to be controlled from these memorized numbers of steps.

15. A device according to one of the claims 1 to 14, characterized in that the counting of partial steps is interrupted between the phases of conveyance, resp. during the sewing process in progress.

16. A device according to claim 1 or 2, characterized in that the member (10) is provided with a rack (50) which is coupled to the position transducer (25, 26, 55-58) by a gear train (51, 52, 54).

17. A device according to claim 1, characterized in that the position transducer (25, 26, 55-58) comprises a rotary element (55) which alternately transmits and fades-out a light ray or a light beam from a projector (25) and in that between the element and the projector (25) and the projector and the receiver of light (26) a lens (58) is each time provided.

18. A device according to claim 17, characterized in that the lenses (58) are integrated in a transparent cover (57) of a casing (15, 57).

19. A device according to claim 17 or 18, characterized in that the element is in form of a truncated cone reflector (55) in clear glass comprising at the entrance and the exit of light segments alternately transparent and opaque for the light.

20. A device according to claim 1, characterized in that the member (10) is underthe action of a spring (102) which tries to hold it in a rest position against a stop and in that the stop (61) is elastic.

21. A device according to claim 1, characterized in that a scale, e.g. a graduated scale is provided at the member, said scale forming the position transducer in association with a reader, e.g. an optical reader.

## Revendications

1. Accessoire pour l'exécution de boutonnières avec un organe susceptible d'être déposé sur le matériel à coudre et d'être entraîné par celui-ci, et avec des moyens de commande pour commander le processus de couture à partir du mouvement de l'organe, caractérisé en ce qu'il est prévu un palpeur de position (22-27) qui détecte des pas partiels de l'organe ( 10) et en ce que les moyens de commande (36) sont agencés de manière à compter des nombres prédéterminés de pas partiels et à changer la marche du processus de couture lorsque le nombre prédéterminé de pas partiels est atteint.

2. Accessoire selon la revendication 1, caractérisé en ce que le mouvement de l'organe (10) est transmis avec multiplication au palpeur de position (22-27).

3. Accessoire selon la revendication 1 ou 2, avec un organe en forme de support (10) déplaceable avec le matériel à coudre (14), caractérisé en ce qu'une corde (19) fixée à l'organe (10) et s'étendant dans la direction de déplacement entoure un arbre (17) d'un rotor (22) du palpeur de position (22-27).

4. Accessoire selon l'une des revendications 1 à 3, caractérisé en ce que le palpeur de position (22-27) comprend une roue à ailettes (22), ces dernières interrompant et laissant passer alternativement un rayon lumineux (24) entre une source de lumière (25) et un transducteur photoélectrique (26).

5. Accessoire selon la revendication 4, caractérisé en ce que la roue à ailettes (22) du palpeur de position (22-27) est supporté par l'arbre de pied presseur de boutonnière (7), alors que la source de lumière (25) et le transducteur photoélectrique (26) sont montés à la machine à coudre (2), un réflecteur (23) pour le rayon lumineux étant disposé sous la roue à ailettes (22).

6. Accessoire selon la revendication 5, caractérisé en ce qu'un réflecteur double (23) reçoit un rayon lumineux entrant (24) et le fait sortir à un endroit situé à l'opposé.

7. Accessoire selon la revendication 6, caractérisé en ce que la roue à ailettes (22) est disposée au-dessus de deux surfaces réfléchissantes planes (23a, 23b) inclinées l'une par rapport à l'autre, ce qui permet de doubler les impulsions lumineuses sortantes.

8. Accessoires selon l'une des revendications 5 à 7, caractérisé en ce que les arêtes des ailettes de la roue à ailettes (22) portent une indentation.

9. Accessoire selon l'une des revendications 5 à 8, caractérisé en ce que la source de lumière (25) est modulée en amplitude et en ce que le signal du transducteur photoélectrique (26) est délivré à un filtre (33) transparent pour la fréquence de la modulation.

10. Accessoire selon l'une des revendications 1 à 9, caractérisé en ce que le palpeur de position (22-27) détecte aussi la direction de déplacement et qu'il soustrait des pas en direction de marche inverse par rapport à la direction de la couture.

11. Accessoire selon l'une des revendications 1 à 10, caractérisé en ce que le palpeur de position (22-27) est au moins partiellement protégé dans un boîtier (21, 28) éloigné de l'endroit de la couture.

12. Accessoire selon l'une des revendications 4 à 11, caractérisé en ce qu'un verre de couverture (28) d'un boîtier (21) entourant la roue à ailettes (22) est incliné par rapport au plan normal à la direction du rayon lumineux entrant (24).

13. Accessoire selon l'une des revendications 1 à 12, caractérisé par des moyens (36) pour mémoriser des données d'un processus de couture d'un motif et pour la commande automatique d'autres processus de couture à partir de l'appel sélectif des données mémorisées.

14. Accessoires selon la revendication 13, caractérisé en ce que des nombres de pas pour la saisie à l'aide d'un capteur (38, 40) du diamètre et de l'épaisseur d'une boutonnière sont susceptibles d'être entrés et mémorisés, et que des processus de couture sont ensuite susceptibles d'être commandés à l'aide de ces nombres de pas mémorisés.

15. Accessoires selon l'une des revendications 1 à 14, caractérisé en ce que le comptage de pas partiel est interrompu entre les phases de transport, resp. pendant le processus de couture en cours.

16. Accessoires selon la revendication 1 ou 2, caractérisé en ce que l'organe ( 10) porte une crémaillère (50) couplée au palpeur de position (25, 26, 55-58) par un train d'engrenages (51, 52, 54).

17. Accessoire selon la revendication 1, caractérisé en ce que le palpeur de position (25, 26, 55-58) comprend un élément rotatif (55) qui laisse passer et atténue alternativement un rayon lumineux ou un faisceau lumineux d'un projecteur (25), et en ce qu'entre l'élément et le projecteur (25) et entre le projecteur et le récepteur de lumière (26), se trouve chaque fois une lentille (58).

18. Accessoire selon la revendication 17, caractérisé en ce que les lentilles (58) sont intégrées dans une couverture transparente (57) d'un boîtier (15, 57).

19. Accessoire selon la revendication 17 ou 18, caractérisé en ce que l'élément se présente comme un réflecteur (55) en forme de cône tronqué en verre clair comprenant aux entrées et sorties de lumière des segments alternativement transparents et opaques.

20. Accessoire selon la revendication 1, caractérisé en ce que l'organe (10) est sous l'influence d'un ressort (102) qui tend à le maintenir dans une position de repos contre une butée, et en ce que la butée (61) est élastique.

21. Accessoire selon la revendication 1, caractérisé en ce qu'une échelle par exemple une échelle à traits est prévue à l'organe, cette échelle formant le palpeur de position en association avec un lecteur, par exemple un lecteur optique.
